# EUROPÄISCHE PATENTSCHRIFT

(11) **EP 1 121 251 B1**
(45) Veröffentlichungstag und Bekanntmachung des Hinweises auf die Patenterteilung: **04.12.2002**
(21) Anmeldenummer: 99944159.5
(22) Anmeldetag: 21.09.1999
(51) Int. Cl.: B41K 1/40, B41K 1/36

(54) **ACHSSICHERUNG FÜR DIE SCHWENKACHSE EINES HANDSTEMPELS SOWIE HANDSTEMPEL**
AXIAL LOCKING DEVICE FOR THE SWIVELING AXLE OF A HAND-HELD STAMP AND HAND-HELD STAMP
DISPOSITIF DE VERROUILLAGE AXIAL POUR L'AXE DE PIVOTEMENT D'UN TAMPON MAIN, ET TAMPON A MAIN

(30) Priorität: 14.10.1998 AT 67298 U
(43) Veröffentlichungstag der Anmeldung: 08.08.2001
(73) Patentinhaber: Colop Stempelerzeugung Skopek GmbH. & Co. KG, 4600 Wels (AT)
(72) Erfinder: FABER, Ernst, A-4600 Wels (AT)
(74) Vertreter: Weinzinger, Arnulf, Dipl.-Ing.
(86) Internationale Anmeldenummer: AT9900228
(87) Internationale Veröffentlichungsnummer: WO00021759

(56) Entgegenhaltungen:
- AT-B- 379 552
- US-A- 5 058 501

## Beschreibung

Die Erfindung betrifft eine Achssicherung für ein Ende einer Schwenkachse eines Handstempels mit Selbstfärbeeinrichtung, bei dem die Schwenkachse ein in einem Stempelgehäuse aufgenommenes Typenaggregat sowie Führungsschlitze in Seitenwänden des Stempelgehäuses durchsetzt und mit ihren Enden in Öffnungen in Schenkeln eines relativ zum Stempelgehäuse beweglichen Betätigungsbügels gehalten ist, wobei die Achssicherung einen an dem Ende der Schwenkachse aufschnappbaren Ringteil aufweist, der mit wenigstens einem radial inneren Schnappvorsprung zum Einschnappen in eine Umfangsvertiefung benachbart dem äußeren Ende der Schwenkachse versehen ist.

Weiters betrifft die Erfindung einen Handstempel mit zumindest einer solchen Achssicherung.

Aus der US 5 058 501 A ist ein Handstempel mit Selbstfärbeeinrichtung bekannt, bei dem ein in einem Stempelgehäuse aufgenommenes Typenaggregat bei der Stempelbetätigung um eine Schwenk- oder Wendeachse herumgeschwenkt wird, so dass es aus einer Einfärbe-Position, in der die Drucktypen nach oben gewandt sind und dort an einem Stempelkissen anliegen, in eine aktive Stellung bewegt wird, in der die zuvor am Stempelkissen eingefärbten Drucktypen gegen eine zu bedruckende Unterlage gedrückt werden. Diese Wendebewegung des Typenaggregats wird mit Hilfe eines in Ansicht allgemein U-förmigen Betätigungsbügels erreicht, auf den ein Handgriff aufgesetzt ist, und der mit seinen beiden Schenkeln längs der Seitenwände des Stempelgehäuses bewegt wird. Zur Führung dieser Bewegung ist ein kappenartiger Kunststoff-Führungsteil auf das Stempelgehäuse aufgesetzt, wobei dieser Führungsteil auch ein Einschubfach für das Stempelkissen bildet.

Die Schwenkachse für das Typenaggregat wird bei diesem bekannten Handstempel durch äußere Seegerring-artige Ringteile an den beiden Achsenden gesichert; diese Ringteile greifen mit radial einwärts abstehenden Schnappvorsprüngen in eine Umfangsnut der Achse ein. Innerhalb dieser Ringteile sind in beiden Endbereichen der Schwenkachse im Axialschnitt abgestuft ausgebildete Lagerringe vorgesehen, die mit den durchmesserkleineren Bereichen in der Lageröffnung des jeweiligen Betätigungsbügel-Schenkels eingesetzt bzw. in den zur Auf- und Abbewegung der Schwenkachse in den Seitenwänden des Stempelgehäuses vorgesehenen Längsschlitz eingreifen. Der innere abgestufte Lagerring bildet dabei mit seinem durchmessergrößeren Ringflansch ein Distanzelement, um das Stempelgehäuse und den benachbarten Betätigungsbügel-Schenkel in einem vorgegebenen Abstand voneinander zu halten. Diese Achssicherung mit den Lagerringen sowie mit dem Sicherungs-Ringteil stellt die Möglichkeit einer Drehbewegung der Schwenkachse relativ zum Stempelgehäuse und zum Betätigungsbügel sicher, wobei ferner durch die Drehbarkeit der Lagerringe eine geringe Abnutzung desselben am Stempelgehäuse wie auch am Betätigungsbügel auch dann gesichert wird, wenn diese Teile wie üblich aus Metall, die Lagerringe hingegen aus Kunststoff bestehen.

Von Nachteil ist bei dieser bekannten Lösung jedoch, dass an jedem Achsende mehrere Ringe bzw. Ringteile angebracht werden müssen, u.zw. in verschiedenen Relativpositionen bezüglich der übrigen Komponenten des Handstempels; dies macht die Montage der Achse bzw. den Zusammenbau des Stempelgehäuses mit dem Betätigungsbügel außerordentlich mühsam und aufwendig. Vor allem ist diese Anbringung von Ringteilen auch nachteilig im Hinblick auf eine automatische Montage des Handstempels, wie dies an sich angestrebt wird. Überdies sind allein für die Achssicherung drei Einzelteile herzustellen und auf Lager zu halten, was ebenfalls einen Aufwand bedeutet.

Aus der AT 379 552 B ist weiters ein Selbstfärbestempel mit Oberschlagfärbung bekannt, bei dem auf die Enden der Schwenkachse von außen her Haltescheiben aufgeschnappt sind; dadurch wird bloß eine axiale Sicherung der Schwenkachse realisiert, wobei sich die vorstehend erläuterten Nachteile, v.a. hinsichtlich Achslagerung, ergeben.

Es ist nun Ziel der Erfindung, eine Achssicherung der eingangs angeführten Art vorzusehen, die die Montage der Schwenkachse bzw. der Komponenten des Handstempels vereinfacht und dabei eine Lagerung bzw. Führung der Achse im Lagergehäuse und im Betätigungsbügel sicherstellt, wobei die Drehbarkeit und Beständigkeit auch im Falle von derartigen Komponenten aus Metall gewährleistet sein soll.

Die erfindungsgemäße Achssicherung der eingangs erwähnten Art ist dadurch gekennzeichnet, dass der Ringteil einstückig mit einer Lagerhülse ausgebildet ist, die bei montierter Achssicherung den Betätigungsbügel-Schenkel sowie den Längsschlitz in der Seitenwand des Stempelgehäuses durchsetzt.

Die Erfindung sieht somit eine Achssicherung mit integrierter Führung bzw. mit integriertem Lagerteil in Form einer Lagerhülse vor, was den Vorteil erbringt, dass an dem (bzw. bevorzugt an jedem) Achsende der Schwenkachse nur ein Bauteil montiert werden muss; von Vorteil ist dabei weiters, dass der Achssicherungs-Bauteil von außen auf das Achsende aufgeschnappt werden kann, wenn bereits das Stempelgehäuse und der Betätigungsbügel in ihre entsprechende Relativposition gebracht sind, so dass auch der vorerwähnte Aufschnappvorgang einfach, insbesondere automatisiert, bewerkstelligt werden kann.

Für die Montage sowie Demontage des insgesamt somit nippelartigen Achssicherungs-Bauteils ist es von besonderem Vorteil, wenn der Ringteil durch mehrere von der Lagerhülse stirnseitig abstehende, voneinander durch Schlitze getrennte Ringsegmente gebildet ist. Dadurch, dass mehrere durch Schlitze voneinander getrennte Ringsegmente vorliegen, ist ein federndes Auslenken dieser Ringsegmente relativ zur Lagerhülse, von der sie axial sowie radial abstehen, beim Aufschnappen auf die Achsenden ebenso wie beim Abnehmen hievon verhältnismäßig einfach möglich, verglichen mit einer geschlossenen Ringform, wo durch elastische Materialverformung des oder der inneren Schnappvorsprünge das Aufschnappen oder Abnehmen bewerkstelligt werden muss. Dabei hat es sich im Hinblick auf eine einfache Herstellung sowie günstige Konfiguration für das Aufschnappen und Abnehmen als besonders vorteilhafter Kompromiss erwiesen, wenn vier jeweils in Stirnansicht ungefähr einem Viertelkreisbogen entsprechende Ringsegmente vorgesehen sind, die durch zueinander senkrecht verlaufende Schlitze voneinander getrennt sind.

Auch ist es günstig, wenn der Ringteil zusammen mit der Lagerhülse aus Kunststoff, wie z.B. POM (Polyoxymethylen), gespritzt ist. Durch eine derartige Herstellung als Spritzgussteil wird eine besonders kostengünstige Fertigung sichergestellt. Als Materialien können im Prinzip auch andere für Spritzguss geeignete Kunststoffe, insbesondere Thermoplaste, verwendet werden, wie z.B. PMA (Polymethacrylat), PMMA (Polymethylmethacrylat) oder ABS (Acrylnitril-Butadien-Styrol).

Gegenstand der Erfindung ist auch ein Handstempel mit zumindest einer erfindungsgemäßen Achssicherung. Die Erfindung sieht hier auch bevorzugt einen Handstempel vor, bei dem an einem in an sich bekannter Weise die Schenkel des Betätigungsbügels führenden, an dem Stempelgehäuse angebrachten Führungsteil zumindest eine Lasche angeformt ist, die als Distanzelement in den Spalt zwischen dem Stempelgehäuse und dem jeweiligen Betätigungsbügel-Schenkel ragt. Bei dieser Ausbildung wird somit durch die zumindest eine als Distanzelement fungierende Lasche am Führungsteil ein Ersatz für die als Abstandshalter dienenden Ringflansche der Lagerringe des aus der US 5 058 501 A bekannten Handstempels vorgesehen, so dass die Schenkel des Betätigungsbügels zumindest im Bereich dieser Lasche(n), d.h. im Bereich des unteren Randes des Führungsteiles, in einem vorgegebenen Abstand von der Außenseite der Seitenwände des Stempelgehäuses gehalten werden. Diese Lasche(n) übernimmt bzw. übernehmen somit die Abstandshalter- und Führungsfunktion für den jeweiligen Schenkel des Betätigungsbügels bei dessen Abwärtsbewegung relativ zum Stempelgehäuse, die beim bekannten Stempel die Flansche der auf der Schwenkachse sitzenden gesonderten Lagerringe innehaben, und die durch die vorliegende Achssicherungs-Ausbildung mit der einen einheitlichen Außendurchmesser aufweisenden Lagerhülse, wegfallen.

Die Erfindung wird nachstehend anhand eines in der Zeichnung veranschaulichten, besonders bevorzugten Ausführungsbeispiels, auf das sie jedoch nicht beschränkt sein soll, noch weiter erläutert. Im Einzelnen zeigen:
Fig.1 eine schaubildliche Ansicht eines Handstempels mit Selbstfärbeeinrichtung;
Fig.2 eine Detailansicht dieses Handstempels im Bereich der Achssicherung für die Schwenkachse des Typenaggregats;
Fig.3 einen Längsschnitt durch diesen Teil des Handstempels, gemäß der Linie III-III in Fig.2; und
Fig.4 eine schaubildliche Ansicht des einteiligen Achssicherungs-Bauteils, wie er aus Fig.2 und 3 ersichtlich ist.

In Fig.1 ist ein hinsichtlich seines allgemeinen Aufbaus an sich herkömmlicher Handstempel mit Selbstfärbeeinrichtung dargestellt, der allgemein mit 1 bezeichnet ist, und der ein Stempelgehäuse 2 aus Metall aufweist, in dem ein in Fig.1 nicht ersichtliches, in Fig.3 teilweise veranschaulichtes Typenaggregat 3 aufgenommen ist. Die - festen und/oder variablen - Drucktypen dieses Typenaggregats 3 sind in der in Fig.1 und 3 gezeigten Ruhestellung nach oben gewandt, und sie liegen dabei an einem in einem Einschubfach 4 eingeschobenen, nicht näher dargestellten Stempelkissen an; aus dieser Ruhestellung oder Einfärbstellung wird das Typenaggregat 3 mit Hilfe eines Betätigungsbügels 5 in eine untere Druckstellung gebracht und dabei mit Hilfe eines Wendemechanismus um 180° um eine Schwenkachse oder Wendeachse 6 gewendet. Der Wendemechanismus für einen solchen Stempel mit Oberschlagfärbung ist dabei an sich bekannt und bedarf hier keiner weiteren Erläuterung; es sei nur darauf hingewiesen, dass an den Innenseiten der Seitenwände 7,8 des Stempelgehäuses 2 in deren oberen Bereich Steuerschwingen 9 mit Hilfe eines eingerasteten Lagervorsprungs 10 angelenkt sind, vgl. Fig.3, und diese Steuerschwingen 9 weisen je eine Steuerkurve 11 in Form eines bogenförmig verlaufenden Schlitzes auf, der von der Schwenkachse 6 ebenso durchsetzt wird wie ein gerader Längsschlitz 12 in den Seitenwänden 7,8 des Stempelgehäuses 2. Weiters durchsetzt die Schwenkachse 6 auch die - üblicherweise ebenfalls metallischen - Schenkel 13,14 des in an sich bekannter Weise in Ansicht allgemein U-förmigen Betätigungsbügels 5. Im Einzelnen weisen die Schenkel 13,14 je eine kreisrunde Lageröffnung 15 auf, s. Fig.3, und in dieser Lageröffnung 15 ist die Schwenkachse 6 mit Hilfe einer Lagerhülse 16 drehbar gelagert.

Die Lagerhülse 16 ist allgemein zylindrisch ausgebildet und in einem Stück mit einem zur Fixierung der Schwenkachse 6 dienenden äußeren Ringteil 17 geformt. Dieser Achssicherungs-Ringteil 17 besteht dabei, wie außer aus Fig.2 und 3 am besten aus Fig.4 ersichtlich ist, aus vier Ringsegmenten, die in Fig.4 mit 17a bis 17d bezeichnet sind, und die jeweils entsprechend einem Viertelkreisbogen verlaufen sowie je paarweise durch einen Schlitz 18a, 18b, 18c bzw. 18d voneinander getrennt sind. Wie aus Fig.4 und auch aus Fig.2 ersichtlich ist, sind diese Schlitze 18a bis 18d kreuzförmig, mit einem zueinander senkrechten Verlauf, angeordnet, und sie enden in axialer Richtung an der Lagerhülse 16. Dies bedeutet andererseits, dass die Ringsegmente 17a bis 17d von der eigentlichen Lagerhülse 16 axial nach vorne abstehen und sich dabei auch radial auswärts über den Außenumfang der Lagerhülse 16 erstrecken, wobei sie relativ zur Lagerhülse 16 federnd ausgelenkt werden können. Dadurch können sie beim Aufstecken dieses Axialsicherungs-"Nippels", der in Fig.4 insgesamt mit 19 bezeichnet ist, auf das jeweilige Ende der Schwenkachse 6 radial auswärts bewegt werden. Dies ist deshalb erforderlich, weil die Ringsegmente 17a bis 17d an ihrer Innenseite je mit einem Schnappvorsprung 20 geformt sind, welcher, wie aus Fig.3 ersichtlich ist, in eine Umfangsvertiefung oder Ringnut 21 benachbart dem äußeren Ende 22 der Schwenkachse 6 einschnappt.

Selbstverständlich können anstatt von vier Ringsegmenten 17a bis 17d im Prinzip auch weniger oder mehr Ringsegmente vorgesehen werden, wie etwa zwei, drei oder aber sechs, jedoch hat sich das Vorsehen von vier Ringsegmenten 17a bis 17d, wie gezeigt, als vorteilhaft im Hinblick einerseits auf eine möglichst einfache Herstellung und andererseits auf eine gute, zuverlässige Schnappverbindung als besonders günstig erwiesen. Bei kleineren Abmessungen des Ringteils 17 ist es aus Herstellungsgründen zweckmäßig, weniger - z.B. drei - Ringsegmente vorzusehen.

Der Achssicherungs-"Nippel" 19 wird vorzugsweise durch Spritzgießen bzw. Spritzen aus Kunststoff, insbesondere einem Thermoplast, wie etwa aus ABS oder PMA, hergestellt. Besonders bevorzugt wird als Material für den Achssicherungs-Nippel POM (Polyoxymethylen). Diese Kunststoffmaterialien haben eine hohe Festigkeit, und sie haben sich im Test für den vorliegenden Zweck als vorteilhaft erwiesen.

Wie aus Fig.1 weiters ersichtlich ist, werden die Schenkel 13,14 des Betätigungsbügels 5, der zur Betätigung einen Handgriff 23 aufweist, bei der Abwärtsbewegung längs des Stempelgehäuses 2 in einem Führungsteil 24 geführt, der kappenartig auf die Oberseite des Stempelgehäuses 2 aufgesetzt ist, und der auch das Einschubfach 4 für das Stempelkissen definiert. Dieser Führungsteil 24 besteht bevorzugt ebenfalls aus Kunststoff, wie etwa POM oder ABS, und er besitzt eine Schlitzführung für die Schenkel 13,14 des Betätigungsbügels 5, wie dies an sich bekannt ist, vgl. auch den Schlitz 25 in Fig. 3.

Mit diesem Führungsteil 24 sind Laschen 26,27, die an beiden Seiten, d.h. an den Außenseiten, der beiden Seitenwände 7,8 des Stempelgehäuses 2 anliegen, einstückig geformt, s. Fig.1 und 2, wobei die eine Lasche 27 zum Teil auch in der Schnittdarstellung von Fig.3 erkennbar ist. Wie ersichtlich weisen diese Laschen 26,27 einen Abstand voneinander entsprechend der Schlitzbreite des Längsschlitzes 12 in der jeweiligen Seitenwand 7 bzw. 8 des Stempelgehäuses 2 auf. Die Laschen 26,27 dienen als Distanzelemente, d.h. Abstandshalter, bei der Führung der Schenkel 13 bzw. 14 des Betätigungsbügels 5 während dessen Abwärtsbewegung relativ zum Stempelgehäuse 2, wobei sie die Schenkel 13,14 in einem vorgegebenen Abstand (in der Größenordnung von 1 mm) von den Seitenwänden 7 bzw. 8 des Stempelgehäuses 2 halten. Diese Distanzelement-Funktion hatten beim Handstempel gemäß US 5 058 501 A die dort zur Lagerung vorgesehenen inneren stufenförmigen Lagerringe bzw. genauer deren radiale Flansche, die jedoch bei der vorliegenden Achssicherung 19, mit der einfach zylindrischen Lagerhülse 16 in einem Stück mit dem Ringteil 17, auf Grund dieser Ausbildung und der Montage durch Aufstecken dieses Teils von außen auf die Schwenkachse 6, entfallen sind.

Die beschriebene Achssicherung 19 wird bevorzugt an beiden Enden der Schwenkachse 6 vorgesehen, wenngleich es an sich auch denkbar wäre, nur ein Achsende damit zu sichern.

## Patentansprüche

1. Achssicherung (19) für ein Ende einer Schwenkachse (6) eines Handstempels (1) mit Selbstfärbeeinrichtung, bei dem die Schwenkachse (6) ein in einem Stempelgehäuse (2) aufgenommenes Typenaggregat (3) sowie Führungsschlitze (12) in Seitenwänden (7,8) des Stempelgehäuses (2) durchsetzt und mit ihren Enden in Öffnungen (15) in Schenkeln (13, 14) eines relativ zum Stempelgehäuse (2) beweglichen Betätigungsbügels (5) gehalten ist, wobei die Achssicherung (19) einen an dem Ende der Schwenkachse (6) aufschnappbaren Ringteil (17) aufweist, der mit wenigstens einem radial inneren Schnappvorsprung (20) zum Einschnappen in eine Umfangsvertiefung (21) benachbart dem äußeren Ende der Schwenkachse (6) versehen ist, **dadurch gekennzeichnet, dass** der Ringteil (17) einstückig mit einer Lagerhülse (16) ausgebildet ist, die bei montierter Achssicherung (19) den Betätigungsbügel-Schenkel (13) sowie den Längsschlitz (12) in der Seitenwand (7) des Stempelgehäuses (2) durchsetzt.

2. Achssicherung nach Anspruch 1, **dadurch gekennzeichnet, dass** der Ringteil (17) durch mehrere von der Lagerhülse (16) stirnseitig abstehende, voneinander durch Schlitze (18a-18d) getrennte Ringsegmente (17a-17d) gebildet ist.

3. Achssicherung nach Anspruch 2, **dadurch gekennzeichnet, dass** vier jeweils in Stirnansicht ungefähr einem Viertelkreisbogen entsprechende Ringsegmente (17a-17d) vorgesehen sind, die durch zueinander senkrecht verlaufende Schlitze (18a-18d) voneinander getrennt sind.

4. Achssicherung nach einem der Ansprüche 1 bis 3, **dadurch gekennzeichnet, dass** der Ringteil (17) zusammen mit der Lagerhülse (16) aus Kunststoff, wie z.B. POM, gespritzt ist.

5. Handstempel (1) mit zumindest einer Achssicherung (19) nach einem der Ansprüche 1 bis 4, **dadurch gekennzeichnet, dass** an einem die Schenkel (13,14) des Betätigungsbügels (5) führenden, an dem Stempelgehäuse (2) angebrachten Führungsteil (24) zumindest eine Lasche (26,27) angeformt ist, die als Distanzelement in den Spalt zwischen dem Stempelgehäuse (2) und dem jeweiligen Betätigungsbügel-Schenkel (13) ragt.

## Claims

1. An axial securing device (19) for an end of a pivot axle (6) of a hand stamp (1) comprising a self-inking device, wherein the pivot axle (6) extends through a character unit (3) accommodated in a stamp housing (2) as well as through guiding slots (12) in the side walls (7, 8) of the stamp housing (2), the ends of the pivot axle being held in openings (15) in legs (13, 14) of an actuating bow (5), which actuating bow is movable relative to the stamp housing (2), the axial securing device (19) comprising an annular member (17) capable of being snapped onto the end of the pivot axle (6), which annular member comprises at least one radially inward snap projection (20) for snapping engagement in a peripheral groove (21) adjacent the outer end of the pivot axle (6), **characterized in that** the annular member (17) is formed to be integral with a bearing sleeve (16) which, with the axial securing device (19) mounted, extends through the actuating bow leg (13) as well as through the longitudinal slot (12) in the side wall (7) of the stamp housing (2).

2. An axial securing device according to claim 1, **characterized in that** the annular member (17) is formed by several annular segments (17a-17d) projecting from the front end of the bearing sleeve (16) and separated from each other by slots (18a-18d).

3. An axial securing device according to claim 2, **characterized in that** four annular segments (17a-17d) are provided, each corresponding approximately to a quarter circular arc seen in front end view, separated from each other by slots (18a-18d) extending perpendicular relative to each other.

4. An axial securing device according to any one of claims 1 to 3, **characterized in that** the annular member (17) and the bearing sleeve (16) together are injection-molded of plastics, such as, e.g., POM.

5. A hand stamp (1) comprising at least one axial securing device (19) according to any one of claims 1 to 4, **characterized in that** on a guiding part (24) guiding the legs (13, 14) of the actuating bow (5) and attached on the stamp housing (2), at least one lug plate (26, 27) is molded which extends as a spacer element into the gap between the stamp housing (2) and the respective actuating bow leg (13).

## Revendications

1. Dispositif de blocage d'axe (19) pour une extrémité d'un axe de pivotement (6) d'un tampon à main (1) avec un dispositif auto-encreur, dans lequel l'axe de pivotement (6) traverse un groupe à caractères (3) reçu dans un boîtier de tampon (2) et des fentes de guidage (12) dans des parois latérales (7, 8) du boîtier de tampon (2), et est maintenu par ses extrémités dans des ouvertures (16) dans les bras (13, 14) d'un étrier d'actionnement (5) mobile par rapport au boîtier de tampon (2), dans lequel le dispositif de blocage d'axe (19) comprend une pièce annulaire (17) encliquetable à l'extrémité de l'axe de pivotement (6) et pourvue d'au moins un bec d'encliquetage (20) intérieure radial pour l'encliquetage dans un renfoncement périphérique (21) au voisinage de l'extrémité extérieure de l'axe de pivotement (6), **caractérisé en ce que** la pièce annulaire (17) est réalisée d'un seul tenant avec une douille de montage (16) qui, lorsque le dispositif de blocage d'axe (19) est monté, traverse le bras (13) de l'étrier d'actionnement ainsi que la fente allongée (12) dans la paroi latérale (7) du boîtier de tampon (2).

2. Dispositif de blocage d'axe selon la revendication 1, **caractérisé en ce que** la pièce annulaire (17) est formée par plusieurs segments annulaires (17a-17d) en dépassement frontal depuis la douille de montage (16) et séparés les uns des autres par des fentes (18a-18d).

3. Dispositif de blocage d'axe selon la revendication 2, **caractérisé en ce qu'**il est prévu quatre segments annulaires (17a-17d) correspondant respectivement en vue frontale approximativement à un quart de cercle, qui sont séparés les uns des autres par des fentes (18a-18d) mutuellement perpendiculaires.

4. Dispositif de blocage d'axe selon l'une des revendications 1 à 3, **caractérisé en ce que** la pièce annulaire (17) est injectée en matière plastique, comme par exemple du POM, conjointement avec la douille de montage (16).

5. Tampon à main (1) comprenant au moins un dispositif de blocage d'axe (19) selon l'une des revendications 1 à 4, **caractérisé en ce qu'**au moins une patte (26, 27) est conformée sur une pièce de guidage (24) guidant les bras (13, 14) de l'étrier d'actionnement (5) et montée sur le boîtier de tampon (2), ladite patte pénétrant, à titre d'élément d'écartement, dans l'intervalle entre le boîtier de tampon (2) et le bras respectif (13) de l'étrier d'actionnement.
